# FASCICULE DE BREVET EUROPEEN

(11) **EP 0 295 740 B1**
(45) Date de publication et mention de la délivrance du brevet: **02.09.1992**
(21) Numéro de dépôt: 88201151.3
(22) Date de dépôt: 07.06.1988
(51) Int. Cl.: B65D 45/30, B65D 51/16

(54) **Emballage comprenant un corps comportant au moins une ouverture et un couvercle fixable sur l'ouverture par une grenouillère**
Verpackung, bestehend aus einem Körper mit mindestens einer Öffnung und einem Deckel mit Kniehebelverschlussring
Packaging comprising a body member with at least one opening and a cover secured by a clamping ring with a lever lock

(30) Priorité: 19.06.1987 FR 8708693
(43) Date de publication de la demande: 21.12.1988
(73) Titulaire: SOCIETE DE TRANSFORMATION DE MATIERES PLASTIQUES, F-53002 Laval (FR)
(72) Inventeur: Capitani, Gilles, F-78700 Conflans-Ste-Honorine (FR)
(74) Mandataire: Bouchoms, Maurice

(56) Documents cités:
- CH-A- 234 075
- DE-A- 3 301 335
- FR-A- 992 436

## Description

La présente invention concerne un emballage selon le préambule de la revendication 1. Un tel emballage est connu du document CH-A-234 075 et aussi du document FR-A-992 436.

On connaît déjà des emballages tels que des fûts, des boîtes, des étuis pour munitions, etc. dans lesquels le maintien du ou des couvercles de fermeture est assuré par un collier de serrage commandé par une grenouillère, c'est-à-dire par un levier à excentrique dont le pivotement permet l'ouverture et la fermeture de l'emballage, respectivement par un accroissement et une diminution du périmètre du collier de serrage.

En général, dans ce type de fermeture, la commande d'ouverture et de fermeture de la grenouillère est disposée de façon telle que le levier de commande effectue ses pivotements vers l'extérieur du couvercle et, dès lors, lorsqu'on l'utilise pour des emballages qui, pour leur stockage et leur manutention, sont associés côte à côte sur des palettes, par exemple au moyen d'un fardelage, il n'est pas possible de procéder à l'ouverture d'un ou plusieurs emballages sans les retirer de l'ensemble du fait que les emballages voisins entravent tout pivotement du levier de commande de la grenouillère en vue de libérer les couvercles.

Par ailleurs, il est également connu, notamment par le document DE-A-33 01 355, d'équiper des couvercles d'une valve de dégazage qui a pour but de permettre une mise à la pression atmosphérique du contenu de l'emballage avant l'enlèvement du couvercle, de façon notamment à éviter tout risque d'accident par projection du couvercle lors de l'ouverture de l'emballage lorsque la pression régnant dans l'emballage est supérieure à la pression atmosphérique.

La présente invention a pour objet un emballage du type précité dans lequel le déblocage du couvercle ne peut être effectué sans avoir au préalable mis son contenu à la pression atmosphérique.

L'invention concerne, dès lors, un emballage comprenant un corps de forme générale cylindrique comportant au moins une ouverture circulaire de diamètre au moins égal à la moitié de la plus grande dimension d'une section droite du corps et au moins un couvercle fixable sur l'ouverture par l'intermédiaire d'un collier de serrage commandé par une grenouillère dans lequel le mécanisme de commande de la grenouillère est disposé à l'intérieur de la surface délimitée par le collier de serrage et par la grenouillère de façon telle que la commande de la grenouillère s'effectue par un pivotement du levier de commande au-dessus de la surface du couvercle, caractérisé en ce que le couvercle est équipé d'une valve de dégazage amovible disposée sur le début de la trajectoire d'ouverture du levier de commande de la grenouillère et empêche toute ouverture du couvercle avant son extraction.

Le corps de l'emballage conforme à l'invention peut être réalisé en tout matériau tel que le carton, les métaux, les matières plastiques, etc.

Par forme générale cylindrique, on entend un corps de forme allongée dont les sections perpendiculaires à l'axe longitudinal sont circulaires ou polygonales, les sections pouvant varier le long de cet axe.

Le corps de l'emballage doit présenter, au niveau de chaque ouverture de section généralement circulaire, un rebord permettant l'engagement du collier de serrage équipé de la grenouillère lors de la pose du couvercle.

Le couvercle, de forme généralement circulaire et adapté au diamètre de l'ouverture à obturer, peut être également réalisé en tout matériau et, en général, en un matériau similaire à celui constituant le corps de l'emballage. Le couvercle doit également présenter un rebord permettant l'engagement du collier de serrage équipé de la grenouillère afin d'assurer la solidarisation efficace du couvercle avec l'ouverture à obturer lors de la fermeture de la grenouillère.

Le collier de serrage est généralement constituée par une bande métallique profilée qui est cintrée de façon à former un cercle ouvert, les extrémités de la bande étant raccordées par la grenouillère, c'est-à-dire par une commande à excentrique comportant un levier de commande qui, par ses pivotements, provoque le rapprochement ou l'éloignement des extrémités de la bande métallique cintrée.

Conformément à l'invention, le mécanisme de commande de la grenouillère, contrairement à la pratique usuelle, est disposé à l'intérieur de la surface délimitée par la grenouillère, et par la bande métallique profilée, les pivotements du levier de commande pour ouvrir ou fermer la grenouillère s'effectuant au-dessus de la surface du couvercle et parallèlement à celle-ci. En général, la distance entre le couvercle et le levier de commande de la grenouillère est de 10 à 50 mm.

Conformément à l'invention, on dispose la valve de dégazage amovible sur le début de la trajectoire d'ouverture du levier de commande de la grenouillère de façon à empêcher toute ouverture du couvercle avant extraction de la valve de dégazage. De cette façon, on élimine tout risque d'accident, dû à une projection du couvercle, par une ouverture de la grenouillère lorsque la pression régnant à l'intérieur de l'emballage est supérieure à la pression atmosphérique, puisqu'il se révèle indispensable de retirer la valve de dégazage du couvercle pour pouvoir faire pivoter le levier de commande de la grenouillère.

L'emballage conforme à l'invention est par ailleurs explicité plus en détail dans la description qui va suivre et qui se rapporte à un emballage utilisable pour la protection, le stockage et le transport de missiles.

Dans cette description, on se réfère aux figures des dessins annexés dans lesquelles :
- la fig. 1 est une vue partielle et en coupe de l'emballage;
- la fig. 2 est une vue de détail de la grenouillère utilisée pour l'emballage selon la fig. 1;
- la fig. 3 est une vue montrant de profil quatre emballages selon la fig. 1 empilés longitudinalement et maintenus par un fardelage.

Ainsi qu'il apparaît sur la fig. 1, l'emballage est constitué d'un corps 1, partiellement représenté, de section polygonale allongée qui est produit par la technique de moulage par soufflage, le matériau constitutif étant du polyéthylène de haute densité.

L'ouverture, de grand diamètre, du corps de l'emballage est pourvue d'un couvercle 2, moulé par injection également à partir de polyéthylène de haute densité, dont le rebord 3 prend appui sur un rebord 4 prévu sur l'ouverture du corps 1 de l'emballage, un joint d'étanchéité 5 étant disposé entre le couvercle 2 et l'ouverture du corps 1.

Le couvercle 2 est en outre équipé d'une valve de dégazage amovible 6 qui est bloquée en position de fermeture par un ergot de blocage 7, l'étanchéité étant assurée par un joint 8.

Conformément à l'invention, le verrouillage du couvercle 2 sur le corps 1 de l'emballage est assuré par un collier de serrage 9 et par une grenouillère 13, illustrée plus en détail à la fig. 2, dont le mécanisme de commande à excentrique 10 est disposé au-dessus du couvercle 2 et vers l'intérieur du collier de serrage 9 de façon telle que la commande de la grenouillère s'effectue par un pivotement du levier de commande 11 au-dessus de la surface du couvercle 2.

De plus, ainsi qu'il apparaît mieux à la fig. 3, la valve de dégazage équipant le couvercle 2 est disposée sur le début de la trajectoire d'ouverture du levier de commande 11 de la grenouillère 13 de façon à empêcher toute ouverture du couvercle par un relâchement de la grenouillère 13 avant extraction de la valve de dégazage amovible 6.

De cette façon, tout opérateur ne court aucun risque de blessure par une projection du couvercle 2 dans le cas où compte tenu, par exemple, des conditions climatiques, l'intérieur de l'emballage serait à une pression nettement supérieure à la pression atmosphérique.

Enfin, ainsi qu'il apparaît à la fig. 3 montrant quatre emballages 1 empilés longitudinalement et maintenus par un fardelage 12, il est possible d'ouvrir successivement chaque emballage 1 et d'en extraire le missile conditionné, sans devoir retirer les emballages de l'empilage.

## Revendications

1. Emballage comprenant un corps de forme générale cylindrique comportant au moins une ouverture circulaire de diamètre au moins égal à la moitié de la plus grande dimension d'une section droite du corps et au moins un couvercle fixable sur l'ouverture par l'intermédiaire d'un collier de serrage (9) commandé par une grenouillère (13) dans lequel le mécanisme de commande (10) de la grenouillère (13) est disposé à l'intérieur de la surface délimitée par le collier de serrage (9) et par la grenouillère (13) de façon telle que la commande de la grenouillère s'effectue par un pivotement du levier de commande (11) au-dessus de la surface du couvercle (2), caractérisé en ce que le couvercle (2) est équipé d'une valve de dégazage amovible (6) disposée sur le début de la trajectoire d'ouverture du levier de commande (11) de la grenouillère (13) et empêche toute ouverture du couvercle (2) avant son extraction.

## Claims

1. Package comprising a body of overall cylindrical shape incorporating at least one circular opening with a diameter at least equal to one half of the longest dimension of a cross-section of the body and at least one lid capable of being fastened onto the opening by means of a clamping collar (9) controlled by a tail piece (13), in which the mechanism (10) for controlling the tail piece (13) is arranged within the surface area bounded by the clamping collar (9) and by the tail piece (13) so that the control of the tail piece is performed by a pivoting motion of the control lever (11) above the surface of the lid (2), characterised in that the lid (2) is equipped with a removable degassing valve (6) arranged on the beginning of the trajectory for opening the lever (11) controlling the tail piece (13) and prevents any opening of the lid (2) before it is extracted.

## Patentansprüche

1. Verpackung umfassend einen Körper mit im allgemeinen zylindrischer Form, der wenigstens eine kreisförmige Öffnung mit einem Durchmesser, der wenigstens gleich der Hälfte der größten Abmessung eines Querschnitts des Körpers ist, und wenigstens einen Deckel aufweist, der auf der Öffnung fixierbar ist mittels einer Klemmbefestigung (9) die durch einen Kniehebelverschluß (13) betätigt wird, bei dem die Betätigungsvorrichtung (10) des Kniehebelverschlusses (13) im Inneren der von der Klemmbefestigung (9) und dem Kniehebelverschluß (13) begrenzten Fläche liegt, derart, daß die Betätigung des Kniehebelverschlusses durch ein Schwenken des Steuerungshebels (11) oberhalb der Fläche des Deckels (2) durchgeführt wird, dadurch gekennzeichnet, daß der Deckel (2) mit einem abnehmbaren Entgasungsventil (6) ausgestattet ist, das am Beginn der Öffnungsbahn des Steuerungshebels (11) des Kniehebelverschlusses (13) angebracht ist und jedes Öffnen des Deckels (2) vor seiner Abnahme verhindert.
